# EUROPÄISCHE PATENTSCHRIFT

(11) **EP 1 785 276 B1**
(45) Veröffentlichungstag und Bekanntmachung des Hinweises auf die Patenterteilung: **16.01.2013**
(21) Anmeldenummer: 06022778.2
(22) Anmeldetag: 02.11.2006
(51) Int. Cl.: B41F 33/00

(54) **Qualitätskontrollsystem für eine Druckmaschine**
Controlsystem for the quality of a printing press
Système de contrôle de la qualité pour une machine à imprimer

(30) Priorität: 12.11.2005 DE 102005054122
(43) Veröffentlichungstag der Anmeldung: 16.05.2007
(73) Patentinhaber: manroland sheetfed GmbH, 63075 Offenbach (DE)
(72) Erfinder: Ihme, Andreas, Dipl.-Ing., 49525 Lengerich (DE); Klingler, Horst, Dipl.-Ing., 63165 Mühlheim (DE); Walther, Thomas, Dipl.-Ing., 63067 Offenbach (DE)
(74) Vertreter: Stahl, Dietmar

(56) Entgegenhaltungen:
- EP-A1- 0 726 143
- EP-A1- 1 454 746
- DE-B3-102004 014 549

## Beschreibung

Die Erfindung betrifft ein Fehleranalyse und -markierungssystem, das fehlerhafte Nutzen eines Druckbogens während des Bogendurchlaufs durch eine Druckmaschine, vorzugsweise Bogenrotationsdruckmaschine, analysiert und diese während des Durchlaufs durch die Druckmaschine als fehlerhaft markiert.

Bei Bogenoffsetmaschinen erfolgt die Beurteilung der Druckqualität durch Ziehen eines Probebogens, der dann auf ein Abstimmpult abgelegt und visuell und/oder messtechnisch erfasst und ausgewertet wird. Eine derartige Qualitätsbeurteilung ist jedoch lediglich eine Stichprobe, so dass eine langsame Veränderung der Qualität unter Umständen erst nach einer größeren Zeitspanne bemerkt wird, in der entsprechend viel Makulatur anfällt. Auch lassen sich durch Probebogen zufällig auftretende Qualitätsdefekte, beispielsweise verursacht durch Butzen oder Kratzer, nur schwer erfassen. Dementsprechend ist nicht zu verhindern, dass entsprechend viel unbemerkte Makulatur in der Auslage landet, die dann vor der Weiterverarbeitung durch entsprechende Arbeitsschritte wieder aussortiert werden muss.

Eine permanente Qualitätsüberwachung ist bei Druckmaschinen möglich, wenn insbesondere nach dem letzten Druckwerk eine Bildaufnahmeeinrichtung in Form einer Kamera nebst Bildverarbeitung angeordnet ist. Derartige Bildinspektionssysteme sind beispielsweise aus der EP 1 190 855 A1 und der EP 0 884 182 B1 bekannt. Die durch die Bildaufnahmeinrichtung gewonnen Bilddaten werden pixelweise mit vorgegebenen Sollwerten verglichen, woraufhin dann bei Abweichungen von Sollwerten entweder Warnhinweise ausgegeben oder korrigierend auf den Druckprozess eingegriffen wird.

Mit den bekannten Bildinspektionssystemen ist es ebenfalls möglich, die Bögen entsprechend der Druckqualität auf verschiedenen Stapeln abzulegen. So wird Makulatur automatisch ausgesondert und der Weiterverarbeitung nicht zugeführt. Gerade Druckbogen die in Vielfachnutzen bedruckt werden, z.B. Etiketten für Flaschen und bei dem Druck von Faltschachteln, würde eine fehlerhafte Bildstelle in einem Nutzen den gesamten Bogen zu Makulatur machen. Die übrigen fehlerfreien Nutzen, welche durchaus weiter verarbeitet werden könnten, wären bei einer derartigen Bewertung ebenfalls Ausschuss. Ein solches Vorgehen ist nicht wirtschaftlich.

Die DE 200 10 920 U1 und die EP 1 167 036 A1 offenbaren eine Druckmaschine, in der eine Qualitätsbestimmung eines Druckbildes während des Bogendurchlaufs durch eine Druckmaschine geschieht, indem das Druckbild bzw. der Druckbogen durch eine Kamera erfasst und die aufgenommene Abbildung des Druckbildes durch eine Bildverarbeitungsausrichtung ausgewertet wird, indem das aufgenommene Bild mit einem Referenzbild verglichen wird. Der Bedruckstoff ist mit einer Vielzahl von Teilbildern oder Nutzen bedruckt und die Auswerteeinrichtung wertet nur eine Teilmenge dieser Bilder aus. Die Auswerteeinrichtung gibt dabei ein Zählsignal aus, der die ausgewertete Teilmenge angibt.

Die DE 44 32 371 A1 offenbart eine Verfahren zur Identifikation eines einzelnen fehlerhaften Nutzens auf einem Druckbogen, der mit mehreren Nutzen bedruckt wurde, indem eine Kamera ein Bild von dem Bedruckstoff aufnimmt und die Daten in einem Bildverarbeitungssystem verarbeitet, wobei das Bildverarbeitungssystem den einzelnen aufgenommenen Nutzen mit dem vorab definierten oder erfassten Referenznutzen vergleicht. Dabei wird überprüft, ob der Farbort des einzelnen Nutzens mit einem Referenzort übereinstimmt. Der Messort wurde vorab definiert. Zur Fehleridentifikation eines einzelnen Nutzens werden die Nutzennummer und die Lagekoordinaten des Einzelnutzens ermittelt.

Die DE 203 03 574 U1 offenbart ein Bildverarbeitungssystem für eine Druckmaschine, wobei ein Druckbogen, der mit mehreren Nutzen bedruckt wurde, durch eine Kamera erfasst und die gewonnenen Bilddaten in einer Bildverarbeitungsvorrichtung erfasst werden, wobei der Bildverarbeitungseinrichtung eine entsprechend der Fehlerlage ansteuerbare Druckeinrichtungen nachgeordnet sind, durch welche an vorab definierte Stellen des Bedruckstoffes Markierungen erfolgen, wenn der einzelne Nutzen einen Fehler trägt. Anhand dieses aufgedruckten Fehlermerkmals, im einfachsten Fall ein einfacher Sprühpunkt, kann der fehlerhafte Nutzen in einer Weiterverarbeitungseinrichtung, nachdem der Gesamtbogen durch eine geeignete Vorrichtung in Einzelnutzen getrennt wurde, durch einen Sensor erfasst und ausgeschleust werden.

Die DE 10 2004 014 549 B3 offenbart ein Verfahren zur Identifikation eines einzelnen Nutzens mit einem Druckbild fehlerhafter Qualität, indem ein Inspektionssystem mit einer Kamera ein Bild von dem Bogen aufnimmt und diese Daten in einem Bildverarbeitungssystem verarbeitet, wobei das Bildverarbeitungssystem die Daten des aufgenommenen Bildes mit einem Datensatz zur Position, Form oder Größe auf dem Bogen vergleicht, wobei der Datensatz von einer Stanzform zum Separieren der Nutzen auf dem Bogen stammt.

Nachteilig an der in der DE 10 2004 014 549 B3 offenbarten Lösung ist, dass die Zuordnung der Fehler zu einem Nutzen auf dem Bogen in dem Bildverarbeitungssystem erfolgt. Der Bogen kann während des Bogendurchlaufs nur zeilenweise oder in Abschnitten während des Bogendurchlaufs aufgenommen werden und die Teilbilder der Bildverarbeitungsvorrichtung zugeführt werden. Diese aufgenommenen Daten werden mit dem hinterlegten Referenzbild, das aus einem aufgenommenen Bogen oder einem Referenzbild aus der Vorstufe stammt, verglichen. Dabei werden die Bilddaten von Abweichung von der Referenz durch komplexe Algorithmen überprüft. Schon heute ist die Rechenkapazität der verwendeten Bildverarbeitungsrechner an der Grenze des technisch Möglichen, so dass ab einer bestimmten Menge von Fehlern der Bildverarbeitungsalgorithmus abgebrochen und er ganze Bogen als Fehler definiert. Eine Steigerung der Rechenkapazität wäre nur möglich, indem die Rechenkapazität deutlich erhöht würde, zum Beispiel durch den Einsatz eines oder mehrerer Mehrprozessorenrechner. Durch die Zuordnung der Fehlerdaten zu einem Nutzen, zum Beispiel indem der Fehlerort einer Nutzenkontur in der Bildverarbeitungsvorrichtung, die aus Stanzformdaten stammt, zugeordnet wird, wird der Bildverarbeitungsrechner zusätzlich belastet. Wird die Rechnerleistung nicht deutlich erweitert, würde dieser zusätzliche Rechen- und Zuordnungsaufwand die Menge der detektierbaren Fehler reduzieren.

Aus der EP 0 726 143 A1 ist eine Vorrichtung bekannt, die zum ungültig machen von Drucken dient, die an einem Druckzylinder geführt werden. Darin ist an einem Zylinder zum Transport gedruckter Bogen eine Inspektionseinrichtung vorgesehen. Mittels der Daten der Inspektionseinrichtung werden Drucke mit mehreren Nutzen erfasst und hinsichtlich ihrer Fehlerfreiheit bewertet. Die Vorrichtung kann in einer Bogendruckmaschine vorgesehen sein.

Aufgabe der vorliegenden Erfindung ist es ein Druckqualitätseinrichtung für eine Druckmaschine derartig zu erweitern, dass die durch die Druckqualitätseinrichtung gewonnenen Informationen in einfacher Weise auch nach dem Druck verwertbar sind, ohne dass die Bildverarbeitungsvorrichtung durch zusätzliche Rechenalgorithmen belastet wird.

Gelöst wird diese Aufgabe mit den Merkmalen gemäß Anspruch 1.

Die Bildaufnahme des Druckbogens erfolgt zeilenweise getriggert durch einen Drehimpulsgeber während des Drucklaufs durch eine Druckmaschine. Dabei sind die Koordinaten jedes einzelnen Pixels auf dem Druckbogen bekannt, die X-Koordinate über die Bogenbreite durch die Lage des Pixels in der aufgenommenen Zeile, während die Y-Koordinate in Bogentransportrichtung durch den Zählimpuls des Drehimpulsgebers definiert wird. Durch die Verknüpfung der beiden Daten ist die Lage eines jeden Pixels als X-Y-Koordinate bekannt. Jedem in dem Bildverarbeitungssystem detektierten Fehler kann ohne großen Rechenaufwand eine X-Y-Koordinate zugewiesen werden.

Die Erfindung wird im Folgenden an Hand von zeichnerischen Darstellungen näher erläutert.

Dabei zeigen
- Figur 1: einen Druckbogen mit mehreren verschränkt angeordneten Einzelnutzen
- Figur 2: Faltschachtelausschnitt mit Klebelaschencode und
- Figur 3: eine schematische Darstellung der Steuerung zur Qualitätskontrolle und Markierung

Für die Ansteuerung der Markierungseinrichtung wird ein separater Rechner 2 benötigt, der die Ansteuerung der Markierungsvorrichtung vornimmt. Günstigerweise kann die Ansteuerungseinrichtung eine Vielzahl von Markierungseinrichtungen ansteuern. Denkbar als Markierungseinrichtung wären Tintenstrahldrucker, Lasermarkierungsvorrichtungen oder auch mechanische Markierungseinrichtungen, die auf den Druckbogen an vordefinierten oder fallbezogen gewählten Stellen einwirken. Die Markierung auf dem Druckbogen kann nutzenbezogen auf der Bogenvorder- und / oder Bogenrückseite erfolgen. Die Markierungseinrichtungen können mehrfach vorhanden sein, wobei in idealer Weise jedem Nutzen über die Bogenbreite eine eigene Markierungseinrichtung zugeordnet wird. Gerade bei verschränkten Nutzenanordnungen, wie sie in Fig. 1 dargestellt sind, kann dies ein hohen Ansteuerungsaufwand bedeuten, wenn jeder Nutzen an einer vordefinierten Stelle markiert werden soll. Aus Kostengründen sollten die Nutzen auf dem Bogen so verteilt sein, dass eine Markierungseinrichtung alle hintereinander liegenden Nutzen einer Spalte markieren kann. Dieser Einsatz ist sinnvoll, wenn die Markierung nicht an einer definierten Stelle des Nutzens aufgebracht werden muss. Ein typischer Markierungsort einer Faltschachtel bei einem Auftreten eines Fehlers innerhalb der Kontur der Faltschachtel, ist die Klebelasche der Faltschachtel, da üblicherweise hier der Klebelaschencode, wie in Fig. 2 dargestellt, aufgedruckt wird, der innerhalb der Weiterverarbeitungsanlage ausgewertet wird. Diese Sensorik zur Auswertung des Klebelaschencodes kann zusätzlich zur Auswertung eines aufgedruckten Fehlercodes genutzt werden. Um die über die Breite mehrfach fix angeordneten Markierungseinrichtungen dem Nutzen und dem darauf befindlichen Markierungsort exakt zuzuordnen, muss die Kontur der Faltschachtel dem Steuerungsrechner bekannt sein.

Alternativ zur Ansteuerung fix angeordneter Markierungseinrichtungen können Markierungsrichtungen z.B. motorisch an den Markierungsort gefahren werden. Bei Lasereinrichtungen kann der Laserstrahl durch Spiegel oder Scanner in X- und Y-Richtung so abgelenkt werden, dass jeder fehlerhafte Nutzen markiert werden kann.

Die Auswertung und Ansteuerung der Markierungseinrichtung muss sehr schnell erfolgen, da die fehlerhaften Nutzen auf dem Druckbogen noch während des Bogendurchlaufs durch die Druckmaschine erfolgen soll. Dies lässt sich technisch und wirtschaftlich am Sinnvollsten realisieren, indem Bildverarbeitung und die Ansteuerung in zwei voneinander getrennten Systemen erfolgen, die weitgehend parallel die jeweiligen Aufgaben erfüllen.

Sinnvoll ist dabei, dass dem Ansteuerungsrechner die Konturdaten der Nutzen auf dem Druckbogen bekannt ist, da anhand der Konturdaten der Markierungsort gewählt werden kann und gegebenenfalls die Markierungseinrichtung positioniert bzw. angesteuert werden kann. Außerdem ist es technisch und wirtschaftlich sinnvoll, die Fehlerzuordnung zu einem Nutzen in einem dem Bildverarbeitungssystem nachgeordneten Steuerungsrechner auszuführen, da ansonsten die von der Datenmenge und dem aufwendigen Rechenalgorithmus belastete Bildverarbeitungssystem früher an seine Grenzen stoßen würde.

In erfindungsgemäßer Ausgestaltung wird in einer Druckmaschine mit einer Zeilenkamera oder einem anderen Kameratyp ein Bild aufgenommen und dieses Bild wird dann an einen Bildverarbeitungsrechner 1 übermittelt, der das aufgenommene Bild auf Fehlerbilder untersucht. Wird ein Fehler gefunden, werden diesem Fehler Koordinaten zugeordnet, wobei zum Beispiel die X-Koordinate über die Bogenbreite durch die Lage des Pixels in der aufgenommenen Zeile und die Y-Koordinate in Bogentransportrichtung durch den Zählimpuls des Drehimpulsgebers definiert wird. Die gewonnenen X-Y-Koordinaten werden an den Ansteuerungsrechner 2 übermittelt, dessen Aufgabe die Ansteuerung der Beschriftungs- und/oder Markierungseinrichtung 7 ist. Dem Ansteuerungsrechner 2 der Beschriftungs- und/oder Markierungseinrichtung 7 werden dabei die Konturdaten 3 zur Verfügung gestellt, die die Lage des einzelnen Nutzens auf dem Bogen-beschreiben. Diese Konturdaten 3 können aus der Vorstufe, zum Beispiel im JDF oder CIP Format oder als CAD Daten oder durch Einlesen eines Druckbogens, der Stanzkonturen aufweist, durch die in der Druckmaschine befindlichen Kamera, an den Ansteuerungsrechner 2 übermittelt werden. Diese Daten können dann zur Positionierung der Markierungsköpfe und zur Zuordnung eines Fehlerortes, der als X-Y-Koordinate von dem Bildverarbeitungsrechner 1 an den Ansteuerungsrechner 2 übermittelt wurde, zu dem einzelnen Nutzen auf dem Druckbogen genutzt werden. Die Nutzenzuordnung erfolgt hierbei in einem Rechnersystem, der dem Bildverarbeitungssystem nachgeordnet ist. Von dem Bildverarbeitungsrechner werden nur X-Y-Koordinaten an diesen nachgeordneten Rechner übergeben, um die eigentliche Bildanalyse in dem Bildverarbeitungsrechner nicht zusätzlich zu belasten.

In weiterer Ausgestaltung wird im Ansteuerungsrechner 2 anhand der vom Bildverarbeitungssrechner 1 gelieferten X-Y-Koordinaten des Fehlers in Verbindung mit den Konturdaten 3 ermittelt, ob der einzelne Nutzen einen Fehler aufweist oder nicht (Entscheidung 4). Im Gutfall wird auf den Nutzen ein individueller Code aufgetragen, der aus einer Datenbank mit Beschriftungsdaten 5 stammt. Damit ist eine individualisierte Verpackung durch die Kennzeichnung mit einem eindeutigen Code möglich. Die Forderung nach einer individualisierten Verpackung ergibt sich aus der Forderung der Nachverfolgbarkeit von Produkten, die immer wieder erhoben wird. Graumarktimporte oder Produktfälschungen lassen sich mit einer solchen Codierung nachweisen, die Nachverfolgung der Liefer- und Prozesskette z.B. von Pharmaverpackungen ist damit möglich. Die Möglichkeit den Nutzen im Gutfall mit einer statischen oder zufällig gewonnen Information zu bedrucken, wird nicht ausgeschlossen.
Im Fehlerfall wird ein Fehlercode 6 auf den Nutzen gedruckt. Der Fehlercode kann im einfachsten Fall das Fehlen der Nummerierung oder Kennzeichnung für den Gutfall sein, eine einfache Markierung oder ein spezielle Codierung für den Fehlerfall.

Das Vorgehen gemäß der weiteren Ausgestaltung hat den weiteren Vorteil, dass die Beschriftungs- und/oder Markierungseinrichtung auch im Gutfall aktiv ist. Gerade bei dem Einsatz von schnell trocknenden Tinten in Tintenstrahldruckern oder anderen Markierungsmitteln besteht die Gefahr, dass diese bei langer Stillstandszeit eintrocknen können, so dass die Funktion gefährdet ist. Lange Stillstandszeiten ergeben sich aus der Tatsache, dass in der Regel Gutnutzen gedruckt werden und der Fehlerfall die Ausnahme darstellt. Bei stabilen Druckbedingungen kann die Markierungseinrichtung mehrere Stunden nicht im Einsatz sein. Ein Einsatz langsam trocknender Tinten oder anderer Markierungsmittel verbietet sich, da ansonsten die Gefahr des Abschmierens oder des Ablegens während des Bogentransports und bei dem Ablegen des Druckbogens auf den Auslegerstapel entstehen würde. Wird auch jeder Gutnutzen markiert oder mit einer Codierung versehen, ist die Markierungseinrichtung die meiste Zeit oder immer während des Druckbetriebs aktiv, so dass die Gefahr des Eintrocknens vermieden wird.

Eine dritte Ausgestaltung besteht darin, dass jeder Nutzen mit der Beschriftungs- oder Markierungseinrichtung 7 in der Druckmaschine mit einem individuellen Code versehen wird, wobei in dem Ansteuerungsrechner 2 dieser Beschriftungscode mit einem Merkmal Gut- oder fehlerbehafteter Nutzen versehen wird. Der auf den Nutzen aufgebrachte Beschriftungscode wird dann gemeinsam mit dem Fehlermerkmal in eine Datenbank, einem Datenspeicher oder direkt per Datenleitung an ein externes System weitergegeben. Nach dem Separieren des Gesamtbogens in Einzelnutzen, wie dies zum Beispiel in einer Bogenstanze geschieht, kommen die Einzelnutzen zu einer Weiterverarbeitungseinrichtung, die einen geeigneten Sensor zum Einlesen des aufgebrachten Codes versehen ist. Der Code wird gelesen und mit den vorab abgelegten Datensätzen in der Datenbank oder in dem Datenspeicher verglichen und hinsichtlich des Fehlermerkmals ausgewertet. Nutzen mit Codes, die mit einem Fehlermerkmal versehen sind, das den Nutzen als Schlechtnutzen aufweist, werden während des weiteren Produktionslaufs in der Weiterverarbeitungsanlage in bekannter weise ausgeschleust. Codes im Sinne der Erfindung können alphanumerische Zeichen, ein- und zweidimensionale Barcodes oder andere geeignete Kennzeichnungen sein, die eine individuelle Erkennung des einzelnen Nutzens erlauben.

Eine Erweiterung der ersten, zweiten und dritten Ausgestaltung stellt die Möglichkeit dar, aus dem Ansteuerungsrechner 2 die Anzahl der Gutnutzen oder die Anzahl der Gut- und die Anzahl der fehlerbehafteten Nutzen an den Maschinenleitstand der Druckmaschine oder an eine externe Datenbank oder System, zum Beispiel ein Betriebsdatenerfassungssystem, zu liefern. Die Protokollierung von Gutbogen im Sinne von Gesamtbogen ist bekannt und Stand der Technik. Mit dieser Lösung würde eine Protokollierung von Gutnutzen erfolgen, also auf der Ebene, die später auch an den Endkunden verkauft wird.

### Bezugszeichenliste

- 1: Bildverarbeitungsrechner zur Analyse der Bilddaten
- 2: Ansteuerungsrechner zur Ansteuerung der Beschriftungs- und/oder Markierungseinrichtung und zur Nutzenzuordnung
- 3: Konturdaten / Stanzformdaten
- 4: Zuordnung Fehler / Gutfall zu Nutzen
- 5: Datenbank oder Datengenerator mit Beschriftungsdaten
- 6: Fehlercode
- 7: Beschriftungs- und/oder Markierungsvorrichtung

## Patentansprüche

1. Qualitätskontrollsystem in einer Druckmaschine, vorzugsweise Bogenrotationsdruckmaschine, bestehend aus einem Inspektionssystem mit einer Kamera zur Aufnahme eines Druckbildes auf einem Bedruckstoff mit mehreren Nutzen, wobei die aufgenommenen Daten des Druckbildes mit einer Bildverarbeitungseinrichtung verarbeitet werden und die erfassten Daten zur Fehlerermittlung mit einem Referenzdatensatz abgeglichen werden,
**gekennzeichnet dadurch,**
**dass** das Bildverarbeitungssystem dazu ausgebildet ist, in einfacher Weise die Koordinaten eines Fehlers auf dem Bedruckstoff zu ermitteln, und die Fehlerkoordinaten, zum Beispiel als X-Y-Koordinaten, die die Lage des Fehlers auf dem Bedruckstoff kennzeichnen, auszugeben, dass ein Ansteuerungsrechner (2) zur Ansteuerung einer Beschriftungs- und/oder Markierungseinrichtung (7) zur Beschriftung oder Markierung von einzelnen Nutzen während des Drucklaufs durch die Druckmaschine vorgesehen ist, an den die Fehlerkoordinaten in geeigneter Weise ausgebbar sind, wobei in dem Ansteuerungsrechner (2) der Beschriftungs- und/oder Markierungseinrichtung (7) die Zuordnung des Fehlers zu einem einzelnen Nutzen ausführbar ist, indem ein Vergleich mit einem Datensatz der Nutzenkontur und der Nutzenaufteilung auf dem Druckbogen erfolgt.

2. Qualitätskontrollsystem nach Anspruch 1,
**gekennzeichnet dadurch,**
**dass** die Nutzenkontur und die Nutzenaufteilung auf dem Druckbogen, die dem Ansteuerungsrechner (2) der Beschriftungs- und/oder Markierungseinrichtung (7) in geeigneter Weise, zum Beispiel über eine Datenleitung oder einem Datenträger, zur Verfügung gestellt werden, aus Vorstufendaten gewonnen werden, die zur Erstellung einer Stanzform erzeugt werden.

3. Qualitätskontrollsystem nach Anspruch 1, **gekennzeichnet dadurch, dass** die Nutzenkontur und die Nutzenaufteilung auf dem Druckbogen, die dem Ansteuerungsrechner (2) der Beschriftungs- und/oder Markierungseinrichtung (7) in geeigneter Weise, zum Beispiel über eine Datenleitung oder einem Datenträger, zur Verfügung gestellt werden, für die Positionierung der Beschriftungs- und/oder Markierungseinrichtung in der Druckmaschine genutzt werden.

4. Qualitätskontrollsystem nach Anspruch 1, **gekennzeichnet dadurch, dass** die von dem Ansteuerungsrechner (2) angesteuerten Beschriftungs- und/oder Markierungseinrichtungen (7) um Tintenstrahldrucker, um Markierungsdüsen, um eine Laserbeschriftungs- oder Lasermarkierungseinrichtungen handelt.

5. Verfahren zum Betrieb eines Qualitätskontrollsystems nach Anspruch 1, wobei in der Ansteuerungseinrichtung der Beschriftungs- und/oder Markierungseinrichtung (7) jedem Nutzen auf dem Druckbogen eine individuelle Kennzeichnung zugewiesen wird, die später während des Drucklaufs durch die Druckmaschine mit dieser Beschriftungs- oder Markierungseinrichtung (7) auf den Nutzen aufgedruckt wird,
**gekennzeichnet dadurch,**
**dass** jeder individuelle Code zur individuellen Kennzeichnung der Nutzen auf dem Druckbogen einfehlermerkmal zugeordnet wird, das abhängig davon, ob dem einzelnen Nutzen ein Fehlen zugeordnet wurde oder nicht, gesetzt wird, wobei der individuelle Code mit dem dazugehörigen Fehlermerkmal in einem Datenspeicher bzw. einer Datenbank ablegbar oder direkt per Datenleitung an eine nachfolgende Weiterverarbeitungsvorrichtung, zum Beispiel eine Bogenstanze oder eine Faltschachtelklebemaschine, ausgebbar ist.

6. Verfahren zum Betrieb eines Qualitätskontrollsystems nach Anspruch 5,
**dadurch gekennzeichnet,**
**dass** die Daten einer Auswerteeinrichtung innerhalb einer Weiterverarbeitungsvorrichtung bestehend aus einem Sensor und einer Datenverarbeitung zuführbar sind, wobei mittels des Sensors der aufgedruckten individuelle Code einlesbar ist und mit den hinterlegten Datensätzen, bestehend aus dem individuellen Code mit dem zugeordneten Fehlermerkmal vergleichbar ist, und wobei bei Feststellung, dass das Fehlermerkmal den Nutzen als fehlerbehaftet ausweist, dieser Nutzen in an sich bekannter Weise aus dem Produktionsprozess ausschleusbar ist.

## Claims

1. A quality control system in a printing press, preferentially sheet-fed rotary printing press, consisting of an inspection system with a camera for taking a print image on a substrate material with a plurality of repeats, wherein the taken data of the print image is processed with an image processing device and the captured data is compared with a reference data set for determining errors,
**characterized in that**
the image processing system is designed in order to determine the coordinates of an error on the substrate material in a simple manner and to output the error coordinates, for example as X-Y-coordinates, which mark the position of the error on the substrate material, **in that** an activation computer (2) for activating an inscription and/or marking device (7) for inscribing or marking individual repeats while passing through the printing press on the printing run, on which the error coordinates can be suitably output, wherein in the activation computer (2) of the inscription and/or marking device (7) the allocation of the error to an individual repeat can be carried out, **in that** a comparison with a data set of the repeat contour and the repeat division on the print sheet takes place.

2. The quality control system according to Claim 1,
**characterized in that**
the repeat contour and the repeat distribution on the print sheet, which are made available to the activation computer (2) of the inscription and/or marking device (7) in a suitable manner for example via a data line or a data carrier, are gained from pre-stage data which is created for producing a cutting die.

3. The quality control system according to Claim 1,
**characterized in that**
the repeat contour and the repeat distribution on the print sheet, which are made available to the activation computer (2) of the inscription and/or marking device (7) in a suitable manner, for example via a data line or a data carrier, are utilised for positioning the inscription and/or marking device in the printing press.

4. The quality control system according to Claim 1,
**characterized in that**
the inscription and/or marking devices (7) activated by the activation computer (2) are inkjet printer, marking nozzles, a laser inscription or laser marking devices.

5. A method for operating a quality control system according to Claim 1, wherein in the activation device of the inscription and/or marking device (7) each repeat on the print sheet is assigned an individual marking which is printed onto the individual repeat with this inscription or marking device (7) later on during the printing run through the printing press,
**characterized in that**
each individual code for the individual marking of the individual repeat on the print sheet is assigned an error characteristic which is set as a function of whether an error was assigned to the individual repeat or not, wherein in the individual code with the associated error characteristic can be filed in a data memory or a data bank or directly output to a further processing device downstream, for example a sheet die cutter or a folding box gluing machine.

6. The method for operating a quality control system according to Claim 5,
**characterized in that**
the data can be fed to an evaluation device within a further processing device consisting of a sensor and a data processing device, wherein by means of the sensor the printed individual coat can be read in and compared with the filed data sets consisting of the individual code with the associated error characteristic, and wherein upon determination that the error characteristic identifies the repeat as being defective, this repeat can be separated out of the production process in the manner known per se.

## Revendications

1. Système de contrôle de qualité dans une machine d'impression, de préférence une machine d'impression rotative de feuilles, composé d'un système d'inspection doté d'une caméra permettant de faire un cliché d'une image d'impression sur un support d'impression comportant plusieurs copies, les données du cliché de l'image d'impression étant traitées avec un dispositif de traitement d'images et les données enregistrées étant comparées pour déterminer les erreurs avec un enregistrement de référence,
**caractérisé en ce que**
le système de traitement d'images est conçu pour déterminer d'une manière simple les coordonnées d'une erreur sur le support d'impression et pour éditer les coordonnées de l'erreur, par exemple sous forme de coordonnées X-Y, qui caractérisent la position de l'erreur sur le support d'impression, qu'il est prévu un ordinateur de commande (2) pour commander un dispositif d'inscription et/ou de marquage (7) servant à inscrire ou à marquer des copies individuelles pendant le cycle d'impression par la machine d'impression auquel les coordonnées de l'erreur peuvent être signalées de manière appropriée, l'association de l'erreur à une copie individuelle pouvant être effectuée dans l'ordinateur de commande (2) du dispositif d'inscription et/ou de marquage (7) par le fait qu'une comparaison est faite avec un enregistrement du contour de la copie et de la répartition de la copie sur la feuille d'impression.

2. Système de contrôle de qualité selon la revendication 1,
**caractérisé en ce que**
le contour de la copie et la répartition de la copie sur la feuille d'impression qui sont mis à la disposition de l'ordinateur de commande (2) du dispositif d'inscription et/ou de marquage (7) d'une manière adaptée, par exemple via un câble de transmission de données ou un support de données, sont obtenus à partir de données préliminaires qui sont générées pour établir une forme de découpage.

3. Système de contrôle de qualité selon la revendication 1,
**caractérisé en ce que**
le contour de la copie et la répartition de la copie sur la feuille d'impression qui sont mis à la disposition de l'ordinateur de commande (2) du dispositif d'inscription et/ou de marquage (7) d'une manière adaptée, par exemple via un câble de transmission de données ou un support de données, sont utilisés pour le positionnement du dispositif d'inscription et/ou de marquage dans la machine d'impression.

4. Système de contrôle de qualité selon la revendication 1,
**caractérisé en ce que**
les dispositifs d'inscription et/ou de marquage (7) commandés par l'ordinateur de commande (2) sont des imprimantes à jet d'encre, des buses de marquage, des dispositifs d'inscription ou de marquage au laser.

5. Procédé d'utilisation d'un système de contrôle de qualité selon la revendication 1, dans lequel est affecté à chaque copie sur la feuille d'impression, dans le dispositif de commande du dispositif d'inscription et/ou de marquage (7), un identifiant individuel qui est imprimé plus tard pendant le cycle d'impression sur la copie par la machine d'impression grâce à ce dispositif d'inscription et/ou de marquage (7),
**caractérisé en ce qu'**
à chaque code individuel d'identification individuelle des copies sur la feuille d'impression est associée une caractéristique d'erreur qui est donnée indépendamment du fait qu'une erreur ait été ou non associée à la copie individuelle, le code individuel comportant la caractéristique d'erreur concernée pouvant être enregistré dans une mémoire de données ou une banque de données ou pouvant être envoyé directement par câble de transmission de données à un dispositif de traitement ultérieur consécutif, par exemple à une découpeuse de feuilles ou à une colleuse de boîtes pliantes.

6. Procédé d'utilisation d'un système de contrôle de qualité selon la revendication 5,
**caractérisé en ce que**
les données peuvent être envoyées à un dispositif d'exploitation au sein d'un dispositif de traitement ultérieur consistant en un capteur et un appareil de traitement de données, le code individuel imprimé pouvant être lu au moyen du capteur et pouvant être comparé aux enregistrements sauvegardés consistant en un code individuel avec la caractéristique d'erreur concernée et, s'il est constaté que la caractéristique d'erreur signale la copie comme étant défectueuse, cette copie pouvant être exclue de manière connue en soi du processus de production.
